# EUROPÄISCHE PATENTSCHRIFT

(11) **EP 3 774 315 B1**
(45) Veröffentlichungstag und Bekanntmachung des Hinweises auf die Patenterteilung: **13.11.2024**
(21) Anmeldenummer: 19720363.1
(22) Anmeldetag: 04.04.2019
(51) Int. Cl.: B30B 15/06, B21D 5/02

(54) **BAUTEIL FÜR EINE BIEGEMASCHINE UND BIEGEMASCHINE**
COMPONENT FOR A BENDING MACHINE AND BENDING MACHINE
COMPOSANT POUR MACHINE DE PLIAGE ET MACHINE DE PLIAGE

(30) Priorität: 05.04.2018 DE 102018107998
(43) Veröffentlichungstag der Anmeldung: 17.02.2021
(73) Patentinhaber: Bystronic Laser AG, 3362 Niederönz (CH)
(72) Erfinder: WOIDASKY, Lars, 99867 Gotha (DE)
(74) Vertreter: Fink Numrich Patentanwälte PartmbB
(86) Internationale Anmeldenummer: PCT/EP2019/000111
(87) Internationale Veröffentlichungsnummer: WO 2019/192754

(56) Entgegenhaltungen:
- DE-A1- 102007 030 588
- DE-A1- 19 538 144
- US-A1- 2005 158 511
- US-A1- 2011 169 651
- US-A1- 2013 257 037
- US-A1- 2015 314 359

## Beschreibung

Die Erfindung betrifft ein Bauteil für eine Biegemaschine und eine Biegemaschine. Insbesondere betrifft die Erfindung ein Bauteil für eine Biegemaschine nach Anspruch 1 und eine Biegemaschine nach Anspruch 4.

Eine Werkzeugmaschine dient zur Herstellung und Bearbeitung von Werkstücken unter Verwendung von Werkzeugen. Als Werkzeugmaschinen werden hier beispielsweise Blechbearbeitungsmaschinen, insbesondere Biegemaschinen oder Pressen wie Abkantpressen angesehen. Im Folgenden wird aus Gründen der Übersichtlichkeit auf Abkantpressen Bezug genommen.

Zur Herstellung hochwertiger und exakter Biegeteile auf Abkantpressen sind präzise eingestellte Maschinenachsen und formstabile Maschinengeometrien notwendig. Fortlaufender Betrieb führt zwangsläufig zu Maschinenverschleiß und Abnutzung besonders beanspruchter Bauteile von Biegemaschinen. Diese Bauteile werden im regulären Betrieb durch ständigen Kontakt mit dem Werkstück, bzw. den Werkzeugen durch Anschlagen, Quetschen, Gleiten usw. abgetragen und verlieren somit Ihre ursprüngliche Form. Letztendlich vergrößern sich Form- und Positionsabweichungen betroffener Maschinenachsen und die Qualität der hergestellten Biegeteile sinkt. Zudem verringert sich der Wert der Maschine.

Veränderungen von Bezugsflächen können schleichend und teilweise unbemerkt auftreten, wenn sich die Biegeergebnisse innerhalb des definierten Toleranzbereiches negativ entwickeln: Die Werkstücke sind noch korrekt, werden aber stetig schlechter.

Diesem Umstand wird teilweise durch Nach- und Neukalibrierung bewegter Maschinenachsen Rechnung getragen - sofern dies möglich ist. Eine erneute Kalibrierung erfordert eine ständige Qualitätskontrolle der Biegemaschine und ausgebildetes Fachpersonal. Außerhalb einer solchen vorbeugenden Instandhaltung wird eine Kalibrierung meist nur nach fehlerhaften Biegeteilchargen durchgeführt. Folglich steht die Maschine unplanmäßig still und kann nicht produzieren.

Verschleißbedingte, unsymmetrische Formänderungen von Biegewerkzeugen, Maschinentischen und Anschlagfingern können nicht durch Nachjustieren korrigiert werden - derartige Bauteile müssen getauscht werden. Auch in diesem Fall wird vor der Fehlerregistrierung oftmals Ausschuss produziert und die Biegemaschine steht außerplanmäßig still. Häufig führen die Lieferzeiten der Austauschteile zu einer weiteren Verschärfung der Situation.

DE 195 38 144 A1 offenbart verschleißende Bauteile, vorzugsweise in Anlagen und/oder Maschinen für die Schrott-, Sperrmüll- oder Abfallaufbereitung, insbesondere Schleißplatten oder Schleißbleche, wie z. B. in Schrottscheren oder auch im weiteren Sinne dem Verschleiß ausgesetzte Auskleidungen von Maschinenbetten.

US 2015/314359 A1 offenbart ein Stanzwerkzeug mit einem Führungselement. Das Führungselement weist mindestens einen Verschleißanzeigehohlraum auf, der in die Führungsfläche eingelassen ist. Es offenbart ferner ein Bauteil nach dem Oberbegriff des Anspruchs 1.

US 2005/158511 A1 offenbart ein System zur Überwachung von Komponentenverschleiß für Komponenten wie Bremsbeläge, Zahnräder, Gleitstücke und Gleitpassungen oder Gas Turbinen. In dem System ist ein Leiter in einer ersten Komponente in einer vorbestimmten Tiefe unter der Oberfläche eingebettet, wobei der Leiter bei Verschleiß freigelegt wird, um so einen Stromkreis zu schließen.

EP 1 057 586 A2 offenbart ein Werkzeug für die Uniform-, Stanz- oder Spritzgußtechnik, das mit einer Funktionsoberfläche versehen ist. Das Werkzeug enthält ein Modul mit einem in das Werkzeug kraft- und formschlüssig integrierbaren Grundkörper, wobei der Grundkörper eine Modul-Oberfläche hat, die im eingebauten Zustand in die Funktionsoberfläche des Werkzeugs eingebettet und an diese angepasst ist, und in der Ebene der Oberfläche des Moduls eine flächenhafte Anordnung mehrerer Dünnschichtsensoren aufweist.

Der Erfindung liegt nun die Aufgabe zugrunde, die Nachteile des Standes der Technik zu vermeiden und ein verbessertes Bauteil für eine Biegemaschine und eine verbesserte Biegemaschine bereitzustellen.

Diese Aufgabe wird gelöst durch ein Bauteil für eine Biegemaschine nach Anspruch 1 und eine Biegemaschine nach Anspruch 4.

Das erfindungsgemäße Bauteil für eine Biegemaschine ist ein Biegewerkzeug oder ein Maschinentisch oder ein Anschlagelement und beinhaltet einen Bauteilgrundkörper und mindestens zwei an diesem angeordnete Schichten zur Verschleißerkennung, wobei die Schichten zur Verschleißerkennung an einem Verschleißbereich des Bauteils der Biegemaschine aufgebracht sind und wobei mindestens eine der zwei Schichten eine Signalschicht zur Kenntlichmachung des Verschleißes ist und wobei eine Verbrauchsschicht im Ausgangszustand in Bezug auf den Bauteilgrundkörper jeweils relativ außen und die Signalschicht jeweils relativ zwischen der Verbrauchsschicht und dem Bauteilgrundkörper und/oder einem weiteren Schichtenpaar aus einer Verbrauchsschicht und einer Signalschicht angeordnet ist, wobei die Signalschicht und die Verbrauchsschicht das Bauteil vollständig bedecken.

Erfindungsgemäß ist vorgesehen, dass die Signalschicht farblich gekennzeichnet ist und sich farblich von der oder den Verbrauchsschichten und/oder dem Bauteilgrundkörper unterscheidet. Nach dem Abtragen der äußeren Schicht, bzw. der Verbrauchsschicht, wird die Signalschicht, also die darunterliegende Schicht sichtbar und dem Bediener deutlich durch die Signalfarbe dargestellt. Dem Bedienpersonal wird damit ein eindeutiger Hinweis gegeben, dass die Verschleißgrenze erreicht ist, die Qualität der herzustellenden Erzeugnisse nachlässt und ein Austausch des Bauteils bevorsteht. Zu einer quantitativen Aussage des Abnutzungsgrades können verschiedene Signalschichten mit entsprechend zugeordneten Farben verwendet werden. Dem Benutzer kann somit der Grad der Abnutzung angezeigt werden, und es können weitere Schritte eingeleitet werden. Eine mögliche Farbvariante wäre beispielsweise die Verwendung der Ampelfarben Grün, Gelb, Rot. Die aktuell durchscheinende Farbe kann manuell oder automatisch in die Maschinensteuerung übertragen werden, um somit entsprechend dem Abnutzungsgrad die Zustellung der Maschinenachsen anzupassen. Bei dieser optischen Variante kann der Benutzer direkt, das heißt ohne eine Steuerung, den Verschleiß erkennen. Über die Dicke, Anzahl und/oder Beschaffenheit der Schichten kann die Verschleißerkennung fein abgestuft werden.

Das erfindungsgemäße Bauteil für eine Biegemaschine hat den Vorteil, dass eine vorrauschauende Instandhaltung und eine gleichbleibend hohe Bearbeitungsqualität wie zum Beispiel Biegequalität ermöglicht werden.

Es kann vorgesehen sein, dass die mindestens zwei Schichten abwechselnd als Verbrauchsschicht und als Signalschicht angeordnet sind. In diesem Fall kann die Verbrauchsschicht als Funktionsschicht funktionieren und die Signalschicht als Verschleißanzeige. Ebenso ist es möglich, dass alle Schichten Signalschichten sind, die dann jeweils andere Verschleißzustände charakterisieren. Bei den mindestens zwei Schichten handelt es sich um Schichten, die sich z.B. nach ihrer Zusammensetzung von der des Bauteils bzw. dessen Grundkörper unterscheiden. Die Schichten können zum Beispiel nach Fertigstellung des Bauteils in einem oder mehreren zusätzlichen Arbeitsschritten aufgebracht werden.

Die hier vorgeschlagene Verschleißerkennung bietet sich insbesondere bei denjenigen Bauteilen einer Biegemaschine an, welche mit dem zu biegenden Werkstück in Kontakt stehen. Denn diese Bauteile unterliegen Verschleiß und sind zudem für den Benutzer sichtbar beziehungsweise werden von ihm gehandhabt, zum Beispiel bei einem Werkzeugwechsel.

Es kann vorgesehen sein, dass die Signalschicht ein Material mit geringem Reibungskoeffizienten aufweist. Somit kann diese meist innenliegende Signalschicht ebenso verschleißminimierende Eigenschaften bzw. Gleiteigenschaften besitzen.

In einer Ausführungsform, welche nicht in den Ansprüchen definiert ist, kann vorgesehen sein, dass eine der zwei Schichten (Verschleißschicht und Signalschicht) elektrisch leitendes Material aufweist und dass die andere der beiden Schichten elektrisch isolierendes Material zur Isolierung des elektrisch leitenden Materials aufweist. Werkzeuge, Maschinentische und/oder Anschlagfinger werden gewöhnlich aus jeweils funktionsoptimierten Stahlsorten hergestellt und sind elektrisch leitfähig. Eine vorteilhafte Standzeiterhöhung dieser Bauteile kann mit dem Aufbringen verschiedener Beschichtungen erfolgen, welche die Leitfähigkeit der Bauteile möglicherweise beeinflussen, im Allgemeinen aber nicht verhindern. Eine Bauteilbeschichtung mit einer isolierenden und optional gleichzeitig verschleißminimierenden Beschichtung ermöglicht die Erstellung eines Stromkreises mit dieser Isolationsschicht als "Schalter". Das Vorhandensein der Schicht erfüllt dann die Anforderung an eine intakte Bezugsfläche und einen offenen Stromkreis. Eine Beschädigung der Isolation führt zu einer Formänderung des betroffenen Bauteils und gleichzeitig zu einem geschlossenen Stromkreis. Diese Veränderung kann ermittelt werden und zu entsprechenden Reaktionen verwendet werden. Es versteht sich, dass die elektrisch leitende Schicht zu beiden Schichtseiten (also nach innen und außen) von elektrisch isolierendem Material umgeben ist, mit Ausnahme möglicher Kontaktstellen zum Schließen des Stromkreises bzw. zur elektrischen Signalweiterleitung.

In einer Ausführungsform, welche nicht in den Ansprüchen definiert ist, kann ferner vorgesehen sein, dass ein Transponder vorgesehen ist, der eingerichtet ist ein Signal auszugeben, wenn eine der zwei Schichten beschädigt ist. Hierbei können die ermittelten Verschleißerscheinungen eindeutig einem wechselbaren Bauteil zugeordnet werden. Solche Bauteile sind zum Beispiel an Abkantpressen hauptsächlich Biegewerkzeuge, also Stempel und Matrizen. Diese Biegewerkzeuge sind frei miteinander kombinierbar und produktspezifisch. Ein ständiger Wechsel dieser Bauteile ist typisch. Daher ist es vorteilhaft, zwischen diesen Bauteilen differenzieren zu können. Es kann dabei auch die äußere Schicht bereits als Signalschicht fungieren, deren Beschädigung vom Transponder signalisiert wird.

Eine erfindungsgemäße Biegemaschine ist eingerichtet zur Bearbeitung von Werkstücken unter Verwendung von Werkzeugen und umfasst mindestens ein Bauteil gemäß einem der Ansprüche 1 bis 3. Es gelten die gleichen Vorteile und Modifikationen wie zuvor beschrieben.

In einer Ausführungsform, welche nicht in den Ansprüchen definiert ist, kann vorgesehen sein, dass ein Stromkreis an das Bauteil angelegt wird, wobei das elektrisch leitende Material der wenigstens einen Schicht als Schalter funktioniert. In dem Stromkreis kann zum Beispiel über einen Verbraucher eine Spannungsmessung stattfinden. Durch die Abnutzung der stromführenden Schicht kann sich der Widerstand und damit die Spannung ändern. Bei weiterer Abnutzung oder Durchtrennung kann der Stromkreis geöffnet werden, was ebenfalls detektiert werden kann.

In einer Ausführungsform, welche nicht in den Ansprüchen definiert ist, kann ferner vorgesehen sein, dass eine Steuerung vorgesehen ist, welche mit dem Stromkreis verbunden ist, und dass die Steuerung eingerichtet ist, den anhand des Stromkreises ermittelten Verschleiß in die Steuerung der Biegemaschine einzubeziehen. So können zum Beispiel Korrekturen bei der Ansteuerung der Maschinenachsen und/oder des Vorschubs automatisch vorgenommen werden.

In einer Ausführungsform, welche nicht in den Ansprüchen definiert ist, kann vorgesehen sein, dass mehrere Schichten vorgesehen sind und dass jede der elektrisch leitfähigen Schichten mit elektrisch leitendem Material mit einem Stromkreis verbunden ist. Auf diese Weise sind weiterführende Lebensdauerprognosen beispielsweise mit einer automatischen und periodischen Isolationsmessung oder dem beschriebenen Auftragen mehrerer Schichten auf die verschleißbeanspruchten Bauteile möglich. Zu diesem Zweck werden wechselnd isolierende und elektrisch leitende Hartstoffschichten auf die Bauteile aufgetragen. Die fortschreitende Abnutzung der Komponenten öffnet oder schließt den angelegten Stromkreis. Eine Zählung dieses Vorgangs kann die Schicht-, bzw. Bauteildicken ermitteln.

Auf diese Weise können beispielsweise Aussagen zur Restlebensdauer getroffen werden. Die Genauigkeit ist dabei direkt von Dicke und Anzahl der Schichten abhängig.

Ein nicht in den Ansprüchen definiertes Verfahren zur Verschleißerkennung eines Bauteils einer Biegemaschine wie zuvor beschrieben umfasst die Schritte:
Überprüfen des Stromkreises mit dem elektrisch leitenden Material der Schicht auf Unterbrechung;
Detektieren einer Unterbrechung; bei detektierter Unterbrechung Speichern der Unterbrechung und/oder Anpassung der Steuerung der Biegemaschine in Abhängigkeit von dem anhand der Unterbrechung des Stromkreises ermittelten Verschleißes.

Resultierende Kenntnisse über die geometrischen Veränderungen der Maschinenkomponenten können zu automatischen Kalibrierungen führen und die Biegequalität konstant halten. Beispielsweise kann ein symmetrisch abgenutzter Anschlagfinger durch den Hinteranschlag nachpositioniert werden und weiter verwendet werden. Fortschreitend abgenutzte Werkzeuge können über geeignete Mittel (beispielsweise Datamatrix-Codes, o.Ä.) klassifiziert und entsprechend zugeordnet werden: Ähnlich abgenutzte Werkzeuge werden von der Maschine erkannt und zusammen für ein Produkt eingesetzt - die Maschinenachse (in diesem Fall die Oberwange) kann den relativen Wert korrigieren und einen konstanten Biegewinkel herstellen. Ansonsten gelten die gleichen Vorteile und Modifikationen wie zuvor beschrieben.

In einer Ausführungsform, welche nicht in den Ansprüchen definiert ist, kann vorgesehen sein, dass das Detektieren einer Unterbrechung kontinuierlich durchgeführt wird, wobei ein elektrisch leitfähiges Werkstück den Stromkreis schließt. Die Schichtdicken können dann stetig im gesamten Bearbeitungsprozess ermittelt werden.

In einer Ausführungsform, welche nicht in den Ansprüchen definiert ist, kann vorgesehen sein, dass das Detektieren einer Unterbrechung durchgeführt wird, indem das Bauteil zum Schließen des Stromkreises mit einem elektrisch leitfähigen Teil der Biegemaschine in Kontakt gebracht wird. Eine Initialisierungsphase erfordert ein wiederkehrendes Verbinden mit einem leitfähigen, ortsfesten Material an der Maschine. Das auf Abnutzung zu prüfende Bauteil wird mit der Maschinenachse dann an einer vorgegebenen Stelle innerhalb der Maschine positioniert. Dieses Zwischenelement kann zum Beispiel eine elektrisch leitfähige Bürste sein. Vorteilhaft sind hierbei die Vermeidung einer ungewollten Kollision (Berührungsbereich) sowie die Abdeckung einer großen Überprüfungsfläche (kein Linienkontakt).

In einer Ausführungsform, welche nicht in den Ansprüchen definiert ist, kann ferner vorgesehen sein, dass bei einer Ermittlung eines Verschleißes, der das Ende der maximal möglichen Verwendungszeit des Bauteils anzeigt, eine automatisierte Ersatzteilbestellung ausgelöst wird. So kann zum Beispiel von der Maschinensteuerung eine automatisierte Ersatzteilbestellung ausgelöst werden, so dass vorteilhafterweise das Ersatzbauteil bereits zur Verfügung steht, wenn das Ende der maximalen Verwendungszeit des Bauteils erreicht wird.

Weitere bevorzugte Ausgestaltungen der Erfindung ergeben sich aus den übrigen, in den Unteransprüchen genannten Merkmalen.

Die verschiedenen in dieser Anmeldung genannten Ausführungsformen der Erfindung sind, sofern im Einzelfall nicht anders ausgeführt, mit Vorteil miteinander kombinierbar.

Die Erfindung wird nachfolgend in Ausführungsbeispielen anhand der zugehörigen Zeichnungen erläutert. Es zeigen:
- Figur 1: eine schematische Vorderansicht und Draufsicht eines Bauteils mit optischer Verschleißerkennung gemäß einer Ausführungsform der Erfindung;
- Figur 2: eine schematische Vorderansicht und Draufsicht eines abgenutzten Bauteils mit optischer Verschleißerkennung gemäß einer Ausführungsform der Erfindung;
- Figur 3: eine perspektivische Ansicht einer Biegemaschine mit einem Bauteil mit Verschleißerkennung als Anschlagfinger gemäß einer Ausführungsform der Erfindung;
- Figur 4: eine schematische Darstellung eines Bauteils mit elektrischer Verschleißerkennung gemäß einer nicht zur Erfindung gehörigen Ausführungsform;
- Figur 5: eine perspektivische Ansicht einer Biegemaschine mit Stempel und Matrize;
- Figur 6: eine schematische Darstellung der Matrize mit elektrischer Verschleißerkennung gemäß einer nicht zur Erfindung gehörigen Ausführungsform; und
- Figur 7: eine schematische Darstellung des Stempels mit elektrischer Verschleißerkennung gemäß einer nicht zur Erfindung gehörigen Ausführungsform.

Figur 1 zeigt eine schematische Vorderansicht und Draufsicht eines Bauteils 100 mit einem Bauteil-Kern bzw. Bauteilgrundkörper 110 und darauf angebrachter optischer Verschleißerkennung 120, 130. Das Bauteil 100 ist ein Verschleißteil einer Biegemaschine in der Form eines Werkzeugs, eines Maschinentischs und/oder eines Anschlagelements, wie ein Anschlagfinger. Entsprechend kann das Verschleißteil einer Biegemaschine einen Grundkörper 110 mit darauf angebrachter optischer Verschleißerkennung 120, 130 umfassen.

Das Bauteil 100 wird entsprechend dem Einsatzzweck mit einer äußeren Hartstoffschicht oder Verbrauchsschicht 130 versehen. Als Material kommen hier z.B. PVD- und oder CVD-Hartstoffschichten bzw. Materialien wie z.B. Titannitrid in Frage. Die Schichtdicke wird hinsichtlich der Anwendung und dem zu erwartenden Bauteilverschleiß ausgewählt. Die Schichtdicke beträgt vorteilhaft 1 bis 10 Mikrometer und besonders vorteilhaft 1 bis 20 Mikrometer. Darüber hinaus können auch größere Schichtdicken eingesetzt werden. Die Schichtdicke ist abhängig vom Auftragsverfahren und der späteren Haftung an dem Bauteil 100 beziehungsweise der darunterliegenden Schicht.

Dabei ist es unabhängig, ob die Schicht leitende oder isolierende Eigenschaften besitzt. Unterhalb der äußeren Verbrauchsschicht 130 wurde während der Bauteilherstellung eine weitere Schicht, eine Signalschicht 120 aufgetragen. Diese Signalschicht 120 ist farblich deutlich von der Verbrauchsschicht 130 zu unterscheiden und vorteilhaft in einer Signalfarbe aufgebracht.

Möglich sind diverse Farben wie z.B. Gold, Blaugrau, Rotbraun, Grau, Perlrosa, Pink usw. Wichtig ist vor allem die Unterscheidung der Schichten zueinander. Die Farbigkeit ergibt sich durch den aufgetragenen Werkstoff, z.B. TiN ist goldgelb, und/oder durch Variationen in der Auftragungstechnologie. Die gesamte Schicht besteht entsprechend aus einem farbigen Werkstoff, das heißt solange noch Teile der Schicht vorhanden sind, ist die Farbe noch deutlich erkennbar.

Dabei kann diese innere Signalschicht 120 ebenso wie die Verbrauchsschicht 130 verschleißminimierende Eigenschaften besitzen. Zum Beispiel ist Titannitrid eine übliche Allround-Verschleißbeschichtung. Ebenso denkbar sind Schichten aus Titancarbonitrid oder Titanchromnitrid. Die Signalschicht 120 ist auf einen Bauteilgrundkörper 110 des Bauteils 100 aufgebracht. Wie dargestellt, bedecken die Schichten 120 und 130 das Bauteil 100 vollständig. Die Signalschicht 120 und auch die Verbrauchsschicht 130 sind somit auch in einem Verschleißbereich des Bauteils 100, wie einer Fläche, Kante, dreidimensionalen Bereich etc. aufgebracht sein.

Figur 2 zeigt eine schematische Vorderansicht und Draufsicht eines abgenutzten Bauteils 100 mit optischer Verschleißerkennung.

In der Anwendung des Bauteils 100 wird die äußere Verbrauchsschicht 130 durch den Kontakt mit dem Werkstück stetig abgetragen. So entsteht ein Bereich 130a, in dem die äußere Verbrauchsschicht 130 teilweise abgetragen, d.h. verschlissen ist. Wie bereits beschrieben, ändert sich damit die Geometrie des Bauteils 100, das Bauteil 100 verschleißt. Nach dem vollständigen Abtragen der äußeren Verbrauchsschicht 130 wird die innere, also die darunterliegende Signalschicht 120 sichtbar (die sich sowohl von der Farbe der Verbrauchsschicht 130 als auch von der Eigenfarbe des Bauteilgrundkörpers 110 unterscheidet) und dem Bediener deutlich durch die Signalfarbe dargestellt. Dem Bedienpersonal wird damit ein eindeutiger Hinweis gegeben, dass die Verschleißgrenze erreicht ist, die Qualität der Erzeugnisse nachlässt und ein Austausch des Bauteils bevorsteht.

Im optimalen Fall bleibt nach vollständigen Abtragen der Verbrauchsschicht 130, das heißt dem Freilegen der darunterliegenden Signalschicht 120, genug Zeit zum Tausch der Teile bis zum Versagen des Bauteils 100. Die verbleibende Zeit kann über die Dicke der äußeren Verbrauchsschicht 130 definiert werden. Zu einer quantitativen Aussage des Abnutzungsgrades können verschiedene Schichten mit entsprechend zugeordneten Farben verwendet werden. Dem Benutzer kann somit der Grad der Abnutzung angezeigt werden, und es können weitere Schritte eingeleitet werden. Eine mögliche Farbvariante wäre beispielsweise die Verwendung der Ampelfarben Grün, Gelb, Rot. Die aktuell durchscheinende Farbe kann in die Maschinensteuerung übertragen werden, um somit entsprechend dem Abnutzungsgrad die Zustellung der Maschinenachsen anzupassen. In diesem Beispiel könnte die Verbrauchsschicht 130 die Farbe Grün haben, die Signalschicht 120 die Farbe Gelb und der Bauteilgrundkörper 110 die Farbe Rot. Alternativ kann lediglich die Signalschicht 120 eine Farbe zum Beispiel Rot haben.

Figur 3 zeigt eine perspektivische Ansicht einer Biegemaschine 300 mit einem Bauteil mit Verschleißerkennung als Anschlagfinger 310. Anschlagfinger 310 von Biegemaschinen 300 ermöglichen korrekte Schenkellängen der Biegeteile durch Anschlagen und Positionieren des Bleches relativ zu der Biegelinie. Die darauf optimierten Fingerkonturen unterliegen durch Blechpositionierung und Schwenken beim Biegevorgang einem hohen Verschleiß und nutzen sich ab. Folglich können die Biegeteile dann nicht mehr korrekt positioniert werden. Bekannt verschleißminimierend sind bereits Methoden der Wärmebehandlung der Anschlagfinger 310. Anknüpfend werden die Bauteile beispielsweise mit physikalischen und/oder chemischen Gasphasenabscheidungen beschichtet.

Figur 4 zeigt eine schematische Darstellung eines Bauteils 400, zum Beispiel ein Anschlagfinger, mit elektrischer Verschleißerkennung. Dazu ist das Bauteil 400 mit einem elektrischen Stromkreis 410 verbunden bzw. Bestandteil des elektrischen Stromkreises 410. Der elektrische Stromkreis 410 umfasst einen Versorger wie eine Spannungsquelle und einen Verbraucher 430, an dem elektrische Parameter wie Spannung oder Strom gemessen werden können. Das Bauteil 400 funktioniert dann als Schalter. Anders ausgedrückt ist das Bauteil 400 einmal ein Leiter und einmal ein Isolator. Ob der Stromkreis 410 geschlossen ist oder nicht, wird über einen geeigneten Verbraucher 430 überwacht und angezeigt.

Das Bauteil 400 wird bei der Herstellung mit mehreren, wechselnden jeweils isolierenden Schichten 440 und elektrisch leitenden Schichten 450 versehen. Die elektrisch leitenden Schichten 450 weisen elektrisch leitendes Material auf oder bestehen vollständig aus diesem Material. Diese Schichten 440, 450 werden anwendungsbezogen ausgeführt und können zusätzlich zur Verschleißminimierung auch mit Gleiteigenschaften versehen werden. Die meisten DLC-Beschichtungen (Diamond-Like-Carbon, diamantähnlicher Kohlenstoff) erzielen gute Gleiteigenschaften, aber auch PVD-Beschichtungen (physical vapour deposition, physikalische Gasphasenabscheidung) sind vorteilhaft im Vergleich zu unbehandelten oder nur wärmebehandelten Werkstoffen. Die Schichtstärke wird durch den Fertigungsprozess des Bauteils 400 genau bestimmt. Dabei müssen mindestens eine elektrisch leitfähige Schicht und eine Isolationsschicht vorhanden sein. Es ist hierbei unerheblich, in welcher Reihenfolge die Schichten 440, 450 aufgebracht werden. Die Dicken der aufgetragenen Schichten 440, 450 können hierbei variieren, vorteilhaft ist eine Stärke im absoluten Wert der tolerierten Abnutzung. Dabei müssen die jeweiligen Dicken bekannt und in einer Steuerung, zum Beispiel in der Maschinensteuerung abgelegt sein. Der Finger wird - eine Anschlussstelle 460 ausgenommen - allseitig isoliert und ist somit nicht mehr elektrisch leitend.

Im eingebauten Zustand wird eine elektrische Spannung an die Maschine angelegt, mit z.B. der Anode an der leitenden Stelle des Fingers und der Kathode am Maschinentisch, bzw. der Matrize. Die Positionierung von - vorwiegend aus leitfähigen Materialien bestehenden - Biegeteilen im Biegeprozess führt nicht zu einem geschlossen Stromkreis, da die isolierende Hartstoffschicht des Fingers noch vollständig intakt ist. Zunehmender Verschleiß am Finger entfernt die Isolationsschicht 440 bis der Stromkreis 410 geschlossen wird. Über geeignete Auswertemechanismen - im Normalfall die Maschinensteuerung - wird der Kontakt festgestellt und Maßnahmen ergriffen. Idealerweise ist nun die tolerierte Abweichung erreicht und der Finger müsste getauscht werden.

Ein verschleißendes Bauteil 400 wird jeweils wechselnd den Stromkreis 410 öffnen und schließen. Die Anzahl dieser Vorgänge und der Schichtdickenwert lassen einen genauen Rückschluss auf den Abnutzungsgrad des Bauteils 400 zu und werden in der Maschinensteuerung gespeichert und weiter verarbeitet. Die stetig veränderte Geometrie des Bauteils 400 kann in den Produktionsprozess einbezogen werden und die betroffene Maschinenachse im Vorschub angepasst werden. Die betroffene Maschinenachse wird dann immer um den Betrag der abgenutzten Schicht nachgestellt.

Die Überprüfung der Bauteile 400 kann stetig im Biegeprozess oder als Initialisierung stattfinden. Während des Biegeprozesses wird das elektrisch leitfähige Werkstück 400 als Bestandteil des Stromkreises 410 genutzt und in die Prüfung einbezogen. Die Schichtdicken können dann im gesamten Biegeprozess ermittelt werden.

Eine Initialisierungsphase erfordert ein wiederkehrendes Verbinden mit einem leitfähigen, ortsfesten Material an der Maschine. Das auf Abnutzung zu prüfende Bauteil 400 wird mit der Maschinenachse dann an einer vorgegebenen Stelle innerhalb der Maschine positioniert. Dabei ist dieses Zwischenelement eine elektrisch leitfähige Bürste. Vorteilhaft sind hierbei die Vermeidung einer ungewollten Kollision (Berührungsbereich), sowie die Abdeckung einer großen Überprüfungsfläche (kein Linienkontakt). Wobei ein Linienkontakt oder auch manchmal ein Punktkontakt gewünscht sein kann. Zwar ermöglicht die Bürste die Abtastung einer 3D-Kontur, dies kann aber bei fortschreitender Abnutzung des Bauteils die Erfassung verkomplizieren. Um diesen Vorgang zu vereinfachen, kann es Vorteile haben - ausschließlich oder zusätzlich - einen Punkt oder eine Linie zu überwachen.

Das Prinzip der Verschleißerkennung durch Leitfähigkeit ist prinzipiell nicht auf eine elektrische Leitfähigkeit beschränkt. Alternativ könnte auch eine Leitfähigkeit für elektromagnetische Wellen, z.B. Licht, oder magnetischer Fluss ausgenutzt werden.

Nachfolgend wird ein beispielhafter Ablauf dargestellt.

Bei einer Erstprüfung des Bauteils 400 wird der Stromkreis 410 geschlossen. Ist die äußere Isolationsschicht 440 noch intakt ist kein Signal am Verbraucher 430. Es erfolgt keine Meldung an die Maschinensteuerung.

Nach Arbeiten mit dem Bauteil, d.h. Kontakt mit dem Werkstück, erfolgt eine Prüfung des Bauteils 400, der Stromkreis 410 wird geschlossen. Ist die äußere Isolationsschicht 440 noch intakt ist kein Signal am Verbraucher 430. Es erfolgt keine Meldung an die Maschinensteuerung.

Nach weiterem Arbeiten mit dem Bauteil, d.h. Kontakt mit dem Werkstück, erfolgt eine Prüfung des Bauteils 400, der Stromkreis 410 wird geschlossen. Nun ist die äußere Isolationsschicht 440 nicht mehr intakt, die leitfähige Schicht 450 liegt außen, es ist ein Signal am Verbraucher 430. Es erfolgt daher eine Meldung an die Maschinensteuerung. Es erfolgt eine Verrechnung der neuen Bauteilgeometrie in der Form einer Subtraktion des Betrags der äußersten Schicht 440 und eine Neukalibrierung der betreffenden Maschinenachse oder der Maschinenachsen.

Nach weiterem Arbeiten mit dem Bauteil, d.h. Kontakt mit dem Werkstück, erfolgt eine Prüfung des Bauteils 400, der Stromkreis 410 wird geschlossen. Die leitfähige Schicht 450 ist noch intakt, es liegt ein Signal an Verbraucher 430 vor. Es erfolgt keine Meldung an die Maschinensteuerung.

Nach weiterem Arbeiten mit dem Bauteil, d.h. Kontakt mit dem Werkstück, erfolgt eine Prüfung des Bauteils 400, der Stromkreis 410 wird geschlossen. Nun ist die leitfähige Schicht 450 nicht mehr intakt, die nächste Isolationsschicht liegt außen, es ist folglich kein Signal am Verbraucher 430. Es erfolgt daher eine Meldung an die Maschinensteuerung. Es erfolgt eine Verrechnung der neuen Bauteilgeometrie in der Form einer Subtraktion des Betrags der leitfähigen Schicht 450 und eine Neukalibrierung der betreffenden Maschinenachse oder der Maschinenachsen.

Dieses Vorgehen wird fortgesetzt, bis die letzte Schicht erreicht ist beziehungsweise bis im Rahmen der Wartung das Bauteil 400 ausgetauscht wird.

Die absolute Häufigkeit der Messungen ist von verschiedenen Faktoren abhängig und veränderlich. Die leitfähigen Schichten 450 können mit jeweils einem eigenen Stromkreis überprüft werden, dann ist eine genauere Lokalisierung der Unterbrechung (Schadstelle) und somit eine differenziertere Verschleißaussage möglich. Eine weitere Verbesserung entsteht durch einen zwei- oder dreidimensionalen Schichtaufbau. Komplexe Geometrien können damit überwacht werden.

Das Bauteil 400 ist weiterhin mit einem Transponder 470 ausgestattet, der eingerichtet ist ein Signal auszugeben, wenn eine der zwei Schichten 440, 450 beschädigt ist.

Die ermittelten Verschleißerscheinungen können nun eindeutig einem wechselbaren Bauteil 400 zugeordnet werden. Solche Bauteile sind an Abkantpressen hauptsächlich Biegewerkzeuge, also Stempel und Matrizen. Biegewerkzeuge sind frei miteinander kombinierbar und produktspezifisch. Ein ständiger Wechsel dieser Bauteile ist typisch. Daher ist es nötig zwischen diesen Bauteilen zu differenzieren.

Eine eindeutige Zuordnung des Abnutzungsgrades lässt sich mit vorteilhaft mit einem RFID-System erzielen. Der RFID Transponder 470 wird am Werkzeug 400 befestigt und kennzeichnet dieses. Der Transponder 470 ist mit dem beschriebenen Schichtaufbau gekoppelt und sendet jeweils ein Signal, wenn eine Schicht beschädigt wurde. Die Maschinensteuerung kann somit auch hierbei entsprechend der veränderten Geometrie den Vorschub korrigieren. Denkbar sind ebenso Vorschläge zu einer vorteilhaften Stückelung der Bauteile: Gleichmäßig abgenutzte Bauteile werden bevorzugt zusammengestellt. Die eindeutige Zuordnung der Werkzeuge kann gleichermaßen mittels eines Codes (QR Code, Strichcode, 2D-Code, Zahleneingabe usw.) geschehen. Der Code wird geeignet ausgelesen und die Daten der Maschinensteuerung übertragen oder vom Bediener eingegeben.

Figur 5 zeigt eine perspektivische Ansicht einer Werkzeugmaschine in Form einer Biegemaschine 500 mit Matrize 510 und Stempel 520. Die beiden Bauteile in Form der Matrize 510 und des Stempels 520 sind mit einer Verschleißerkennung oder Verschleißüberwachung wie zuvor beschrieben versehen.

Figur 6 zeigt eine schematische Darstellung der Matrize 510 mit elektrischer Verschleißerkennung. Die Matrize 510 ist mit einem elektrischen Stromkreis 410 verbunden bzw. Bestandteil des elektrischen Stromkreises 410. Der elektrische Stromkreis 410 umfasst einen Versorger wie eine Spannungsquelle und einen Verbraucher 430, an dem elektrische Parameter wie Spannung oder Strom gemessen werden können. Die Matrize 510 funktioniert dann als Schalter. Anders ausgedrückt ist die Matrize 510 einmal ein Leiter und einmal ein Isolator. Ob der Stromkreis 410 geschlossen ist oder nicht, wird über einen geeigneten Verbraucher 430 überwacht und angezeigt.

Die Matrize 510 wird bei der Herstellung mit mehreren, wechselnden jeweils isolierenden Schichten 440 und leitenden Schichten 450 versehen. Die leitenden Schichten 450 weisen elektrisch leitendes Material auf oder bestehen vollständig aus diesem Material. Diese Schichten 440, 450 werden anwendungsbezogen ausgeführt und können zusätzlich zur Verschleißminimierung auch mit Gleiteigenschaften versehen werden. Die Schichtstärke wird durch den Fertigungsprozess der Matrize 510 genau bestimmt. Dabei müssen mindestens eine leitfähige Schicht und eine Isolationsschicht vorhanden sein. Es ist hierbei unerheblich, in welcher Reihenfolge die Schichten 440, 450 aufgebracht werden. Die Dicken der aufgetragenen Schichten 440, 450 können hierbei variieren, vorteilhaft ist eine Stärke im absoluten Wert der tolerierten Abnutzung. Die Matrize 510 wird - eine Anschlussstelle 460 ausgenommen - allseitig isoliert und ist somit nicht mehr elektrisch leitend. Ein Transponder 470 zur Identifizierung der Matrize 510 und zur Mitteilung des Verschleißzustands bzw. eines Schichtwechsels ist an der Matrize 510 vorgesehen.

Im Betrieb der Biegemaschine kann die Matrize 510 analog zur obigen Beschreibung verwendet werden.

Figur 7 zeigt eine schematische Darstellung des Stempels 520 mit elektrischer Verschleißerkennung. Der Stempel 520 ist mit einem elektrischen Stromkreis 410 verbunden bzw. Bestandteil des elektrischen Stromkreises 410. Der elektrische Stromkreis 400 umfasst einen Versorger wie eine Spannungsquelle und einen Verbraucher 430, an dem elektrische Parameter wie Spannung oder Strom gemessen werden können. Der Stempel 520 funktioniert dann als Schalter. Anders ausgedrückt ist der Stempel 520 einmal ein Leiter und einmal ein Isolator. Ob der Stromkreis 410 geschlossen ist oder nicht, wird über einen geeigneten Verbraucher 430 überwacht und angezeigt.

Der Stempel 520 wird bei der Herstellung mit mehreren, wechselnden jeweils isolierenden Schichten 440 und leitenden Schichten 450 versehen. Die leitenden Schichten 450 weisen elektrisch leitendes Material auf oder bestehen vollständig aus diesem Material. Diese Schichten 440, 450 werden anwendungsbezogen ausgeführt und können zusätzlich zur Verschleißminimierung auch mit Gleiteigenschaften versehen werden. Die Schichtstärke wird durch den Fertigungsprozess der Stempels 520 genau bestimmt. Dabei müssen mindestens eine leitfähige Schicht und eine Isolationsschicht vorhanden sein. Es ist hierbei unerheblich, in welcher Reihenfolge die Schichten 440, 450 aufgebracht werden. Die Dicken der aufgetragenen Schichten 440, 450 können hierbei variieren, vorteilhaft ist eine Stärke im absoluten Wert der tolerierten Abnutzung. Der Stempel 520 wird - eine Anschlussstelle 460 ausgenommen - allseitig isoliert und ist somit nicht mehr elektrisch leitend. Ein Transponder 470 zur Identifizierung des Stempels 520 und zur Mitteilung des Verschleißzustands bzw. eines Schichtwechsels ist an dem Stempel 520 vorgesehen.

Im Betrieb der Biegemaschine kann der Stempel 520 analog zur obigen Beschreibung verwendet werden.

Die Matrize 510 und der Stempel 520 sind mit jeweils einem eigenen Stromkreis 410 dargestellt. Eine andere Möglichkeit ist die Verwendung eines gemeinsamen Stromkreises, der dann durch ein elektrisch leitendes Werkstück, das sich zwischen der Matrize 510 und dem Stempel 520 befindet, geschlossen wird.

Die hier vorgestellte Verschleißerkennung erlaubt eine einfache und genaue Erkennung des jeweiligen Verschleißzustandes eines oder mehrere Bauteile einer Biegemaschine, so dass die Maschinensteuerung angepasst werden kann und entsprechende Wartungsvorgänge eingeleitet werden können.

Ferner kann von der Maschinensteuerung eine automatisierte Ersatzteilbestellung ausgelöst werden, wenn ein Verschleiß ermittelt wird, der das Ende der maximal möglichen Verwendungszeit des Bauteils anzeigt. Dadurch kann das Ersatzbauteil bereits zur Verfügung stehen, wenn das Ende der maximalen Verwendungszeit des Bauteils erreicht wird.

## Patentansprüche

1. Bauteil (100) für eine Biegemaschine mit einem Bauteilgrundkörper (110) und mit mindestens zwei an diesem angeordneten Schichten (120, 130) zur Verschleißerkennung, wobei die Schichten (120, 130) zur Verschleißerkennung an einem Verschleißbereich des Bauteils (100) der Biegemaschine aufgebracht sind und wobei mindestens eine der zwei Schichten (120, 130) eine Signalschicht (120) zur Kenntlichmachung des Verschleißes ist und wobei eine Verbrauchsschicht (130) im Ausgangszustand in Bezug auf den Bauteilgrundkörper (110) jeweils relativ außen und die Signalschicht (120) jeweils relativ zwischen der Verbrauchsschicht (130) und dem Bauteilgrundkörper (110) und/oder einem weiteren Schichtenpaar aus einer Verbrauchsschicht (130) und einer Signalschicht (120) angeordnet ist, wobei die Signalschicht (120) farblich gekennzeichnet ist und sich farblich von der oder den Verbrauchsschichten (130) und/oder dem Bauteilgrundkörper (110) unterscheidet,
**dadurch gekennzeichnet, dass** das Bauteil ein Biegewerkzeug (100) oder ein Maschinentisch oder ein Anschlagelement ist, und dass die Signalschicht (120) und die Verbrauchsschicht (130) das Bauteil (100) vollständig bedecken.

2. Bauteil (100) für eine Biegemaschine nach Anspruch 1, **dadurch gekennzeichnet, dass** die mindestens zwei Schichten (120, 130) abwechselnd als Verbrauchsschicht (130) und als Signalschicht (120) angeordnet sind.

3. Bauteil (100) für eine Biegemaschine nach einem der vorhergehenden Ansprüche, **dadurch gekennzeichnet, dass** die Signalschicht (120) ein Material mit geringem Reibungskoeffizienten aufweist.

4. Biegemaschine eingerichtet zur Bearbeitung von Werkstücken unter Verwendung von Werkzeugen mit mindestens einem Bauteil (100) nach einem der Ansprüche 1 bis 3.

## Claims

1. A component (100) for a bending machine having a component base body (110) and having at least two layers (120, 130) arranged thereon for wear detection, wherein the layers (120, 130) for wear detection are applied to a wear region of the component (100) of the bending machine and wherein at least one of the two layers (120, 130) is a signalling layer (120) for indicating wear and wherein a consumable layer (130) in the initial state is arranged relatively outside in relation to the component base body (110) and the signalling layer (120) is arranged relatively between the consumable layer (130) and the component base body (110) and/or a further pair of layers comprising a consumable layer (130) and a signalling layer (120),
wherein the signalling layer (120) is colour-coded and differs in colour from the consumable layer or layers (130) and/or the component base body (110),
**characterised in that** the component is a bending tool (100) or a machine table or a stop element and **in that** the signalling layer (120) and the consumable layer (130) completely cover the component (100).

2. The component (100) for a bending machine according to claim 1, **characterised in that** the at least two layers (120, 130) are arranged alternately as a consumable layer (130) and as a signalling layer (120).

3. The component (100) for a bending machine according to any one of the preceding claims, **characterised in that** the signalling layer (120) has a material with a low coefficient of friction.

4. A bending machine designed for processing workpieces using tools having at least one component (100) according to any one of claims 1 to 3.

## Revendications

1. Pièce structurale (100) pour une machine de pliage comprenant un corps de base (110) de pièce structurale et comprenant au moins deux couches (120, 130) agencées sur celle-ci pour la détection de l'usure, les couches (120, 130) pour la détection de l'usure étant disposées sur une zone d'usure de la pièce structurale (100) de la machine de pliage et au moins l'une des deux couches (120, 130) étant une couche signal (120) pour indiquer l'usure et une couche consommable (130) étant agencée dans l'état initial, relativement à l'extérieur par rapport au corps de base (110) de pièce structurale, respectivement, et la couche signal (120) est agencée relativement entre la couche consommable (130) et le corps de base (110) de pièce structurale, respectivement, et/ou une autre paire de couches constituée d'une couche consommable (130) et d'une couche signal (120),
la couche signal (120) étant **caractérisée par** une couleur et se différenciant par sa couleur de la ou des couches consommables (130) et/ou du corps de base (110) de pièce structurale,
**caractérisée en ce que** la pièce structurale est un outil de pliage (100) ou un banc de machine ou un élément de butée, et **en ce que** la couche signal (120) et la couche consommable (130) recouvrent entièrement la pièce structurale (100).

2. Pièce structurale (100) pour une machine de pliage selon la revendication 1, **caractérisée en ce que** les au moins deux couches (120, 130) sont agencées alternativement en tant que couche consommable (130) et en tant que couche signal (120).

3. Pièce structurale (100) pour une machine de pliage selon l'une quelconque des revendications précédentes, **caractérisée en ce que** la couche signal (120) présente une matière à faible coefficient de frottement.

4. Machine de pliage conçue pour l'usinage de pièces à l'aide d'outils comprenant au moins une pièce structurale (100) selon l'une quelconque des revendications 1 à 3.
